# FASCICULE DE BREVET EUROPEEN

(11) **EP 0 114 764 B1**
(45) Date de publication et mention de la délivrance du brevet: **02.09.1987**
(21) Numéro de dépôt: 84400076.0
(22) Date de dépôt: 13.01.1984
(51) Int. Cl.: G10K 11/20

(54) **Dispositif à interface réflectrice d'ondes acoustiques**
Vorrichtung zur Reflexion von akustischen Wellen
Interface device for acoustic wave reflection

(30) Priorité: 19.01.1983 FR 8300753
(43) Date de publication de la demande: 01.08.1984
(73) Titulaire: THOMSON-CSF, 75008 Paris (FR)
(72) Inventeur: Fromont, Bernard, F-75379 Paris Cedex 08 (FR); Reynier, René, F-75379 Paris Cedex 08 (FR)
(74) Mandataire: Desperrier, Jean-Louis

## Description

La présente invention concerne des dispositifs à réflexion d'ondes acoustiques se propageant dans un fluide tel que l'eau.

La réflexion d'ondes acoustiques selon une interface séparant deux milieux d'impédances Z₁ et Z₂ est liée à un rapport Z₁/Z₂ différent de l'unité.

Si les ondes à réfléchir se propagent dans un milieu d'impédance Z₁=ρ₁C₁ où ρ est la masse spécifique de la matière et C la célérité du son et si le milieu adjacent présente l'impédance Z₂=ρ₂C₂, le rapport R de l'énergie acoustique réfléchie à l'énergie incidente est donné par la relation:

Pour obtenir une forte réflexion, il faut que Z₂ soit très différent de Z₁ Il existe donc deux types de réflecteurs d'ondes acoustiques: les réflecteurs "durs" dont l'impédance acoustique Z₂ est supérieure à l'impédance Z₁ de l'eau et les réflecteurs "mous" dont l'impédance acoustique Z₂ est inférieure à l'impédance Z₁ de l'eau.

L'invention concerne plus particulièrement des dispositifs à interface réflecteur d'ondes acoustiques du type "mou". Dans ce domaine, on connaît des réflecteurs dont la structure est faite d'une enveloppe souple et étanche qui renferme deux plaques rigides enserrant une structure aérée en fils métalliques. Ces réflecteurs présentent l'inconvénient de perdre trop rapidement leur déformabilité lorsqu'ils ont à supporter une pression hydrostatique importante que l'on rencontre à des profondeurs d'immersion de quelques dizaines de mètres. En outre, l'interface réflectrice risque de perdre sa forme et peut changer de position par rapport aux transducteurs montés à proximité, de sorte que les déphasages escomptés sont modifiés.

Dans le même ordre d'idée, on connaît des structures à réflexion d'onde mettant en oeuvre un coussin réflecteur en mousse qui présentent les mêmes inconvénients. La mousse utilisée a une densité inférieure à celle de l'eau et est constituée d'alvéoles gazeuses délimitées par une matrice en matériau viscoélastique du genre élastomère. Cette mousse résiste bien à la pression hydrostatique et conserve de bonnes propriétés réflectrices.

On connait par exemple du brevet US-A-2,811,216 un dispositif pouvant servir de réflecteur dans lequel un tel coussin de mousse est enfermé dans une boîte formée d'une plaque entourée par un rebord, tous deux rigides. Cette boîte est fermée par une membrane élastique. Malheureusement la plaque rigide n'est pas, ou fort peu, transparente aux ondes acoustiques. Les ondes réfléchies doivent donc arriver sur le dispositif et en repartir du côté de la membrane et des déformations de celle-ci sous la pression de l'eau perturbent le front d'onde réfléchi.

L'invention a principalement pour objet un dispositif à réflexion d'ondes acoustiques selon une interface séparant un volume de matériau viscoélastique à alvéoles gazeuses d'un matériau perméable auxdites ondes acoustiques servant à isoler ce volume du milieu fluide extérieur à densité supérieure, dans lequel ledit volume est appliqué contre une paroi rigide faite dudit matériau perméable; ladite paroi étant portée par un support rigide; un élément souple de fermeture coopérant avec ladite paroi rigide pour assurer l'étanchéité dudit dispositif tout en transmettant audit volume la pression hydrostatique extérieure, afin d'empêcher la déformation et le changement de position de l'interface dont la forme est imposée par ladite paroi rigide.

L'invention sera mieux comprise au moyen de la description ci-après et des figures annexées données comme des exemples non limitatifs, parmi lesquelles:
- la figure 1 est une vue en coupe du dispositif à réflexion selon l'invention;
- la figure 2 est une figure explicative;
- la figure 3 montre le dispositif de la figure 1, subissant une pression hydrostatique;
- la figure 4 est une coupe d'une variante de dispositif selon l'invention;
- la figure 5 est une variante de réalisation du dispositif selon l'invention;
- la figure 6 est une vue partielle d'une antenne acoustique mettant en oeuvre le dispositif selon l'invention;
- la figure 7 est une vue en coupe partielle de l'antenne de la figure 6;
- la figure 8 illustre à titre de variante l'agencement triangulé de réflecteurs d'ondes placés à distance d'une nappe d'hydrophones.

Sur la figure 1, l'on voit un dispositif à réflexion d'ondes acoustiques où l'incidence normale est représentée par la flèche X'X. Ce dispositif qui repose sur un support 26,_comprend par exemple un volume 20 de mousse à alvéoles gazeuses faite d'un matériau viscoélastique ayant une densité moitié moindre que cell de l'eau. Le matériau viscoélastique est avantageusement constitué de polyuréthane, de caoutchouc synthétique, de chlorure de polyvinyle, ou d'acétate d'éthylène et de vinyle (EVA).

Le dispositif à réflexion de la figure 1 comprend en amont de l'interface réflectrice 24 une paroi rigide 21 comportant un rebord 28. Cette paroi qui épouse la forme d'un boîtier ouvert est perméable aux ondes acoustiques tout en servant de moyen d'étanchéité vis-à-vis du fluide extérieur. La paroi 21 est réalisée dans une matière transparente aux ondes acoustiques incidentes telle qu'un matériau organique de synthèse. Le boîtier ouvert 21 peut par exemple être constitué d'un assemblage de fibres de verre imprégnées de résine polyester. Après polymérisation, on obtient une coque résistante et légère. On peut aussi utiliser pour le boîtier 21 une matière d'impédance acoustique nettement supérieure à poCo par exemple du métal, mais l'épaisseur doit satisfaire à certaines conditions de transmission des ondes acoustiques incidentes. Lorsque le boîtier 21 est métallique son épaisseur de paroi sera comprise entre quelques dixièmes de millimètre et quelques millimètres. Le boîtier 21 impose à la face 24 de la mousse 20 une forme précise qui ni doit pas se modifier sous l'action de la pression hydrostatique. La face externe 29 du dispositif à réflexion opposée à la face externe 27 de la paroi 21 est recouverte par une enveloppe 30 souple, par exemple en matériau élastomère de quelques millimètres d'épaisseur. Cet élément de fermeture complète l'étanchéité du dispositif tout en transmettant efficacement via la mousse 20, la pression hydrostatique qui se trouve ainsi appliquée également sur les deux faces de la paroi du boîtier rigide 21. Comme la rigidité de l'élément souple de fermeture n'empêche pas la pression extérieure d'agir aussi à l'intérieur, la rigidité propre du boîtier 21 est suffisante pour empêcher toute déformation résultant de l'action de la pression hydrostatique. L'enveloppe 30 peut déborder de manière à recouvrir le rebord (28) du boîtier 21 auquel elle est fixée au moyen d'un adhésif 23, participant à l'étanchéité de l'ensemble. Avantageusement, l'enveloppe 30 peut recouvrir tout le dispositif réflecteur de l'élément souple de fermeture qui subit toutes les déformations qui résultent de l'écrasement de la mousse par la pression hydrostatique, mais la présence d'alvéoles gazeuses empêche un tassement qui modifierait de façon indésirable l'impédance acoustique servant à réfléchir efficacement les ondes acoustiques incidentes.

La face 29 du réflecteur selon l'invention est munie de plots 25, par exemple en matière élastomère, situés sur les bords. Ces plots forment entretoise et permettent une bonne fixation sur le support 26. Ils permettent ainsi à la pression hydrostatique de s'exercer sur la face 29 du réflecteur.

La mousse 20 réfléchit les ondes acoustiques. Pour obtenir une forte réflexion, on a vu que les conditions sont Zₗ»Z₂ avec Z↑=p↑c↑ et où Y est le module d'Young, d l'épaisseur de la mousse, et w la pulsation de l'onde acoustique incidente.

Il faut que Y ne varie pas notablement avec la pression hydrostatique, ce qui est réalisé convenablement avec les mousses viscoélastiques à alvéoles gazeuses.

La figure 2 illustre le comportement d'un dispositif réflecteur mou dont le milieu intérieur serait enfermé dans une enveloppe complètement rigide 101. La déformation sous l'action de la pression hydrostatique extérieure des deux éléments rigides 27 et 29 donne lieu aux déformées 270 et 290 représentées en pointillé en exagérant la déformation. Les éléments de paroi 28 peuvent aussi se déformer. Sur la figure 2, on a représenté un hydrophone 100 recevant des ondes acoustiques notamment de l'ensemble réflecteur 101. La déformation de la face 270 est à l'origine de différence de marche telles que l'écart A illustré sur la figure 2 modifie la phase de l'onde réfléchie. De plus, la courbure de la structure change du fait de la déformation, ce qui peut influencer la trajectoire des ondes acoustiques réfléchies. Les déformations indésirables du dispositif de la figure 2 résultent des différences de pressions hydrostatiques externes et internes.

La figure 3 représente le dispositif de la figure 1 soumis à pression hydrostatique externe.

La pression hydrostatique, symbolisée par les flèches 32 s'exerce notamment sur les faces 27 et 29 du réflecteur. L'enveloppe 30 transmet intégralement la pression à la mousse viscoélastique 20, qui la transmet intégralement au boîtier rigide 21. Les pressions qui s'exercent sur ses deux faces principales étant les mêmes, le boîtier ne se déforme pas quand la pression hydrostatique varie. Pour résister à la pression hydrostatique, la mousse 20 d'épaisseur d, s'écrase. L'épaisseur d₃ est choisie de façon à ce que soit faible par rapport à ρ₁c₁, à la fréquence la plus basse que l'on veut réfléchir avec le réflecteur. Il est à noter que dₑ est l'épaisseur réduite de la mousse 20 à la profondeur maximale à laquelle le dispositif selon l'invention est destiné, de sorte qu'il faut choisir l'épaisseur d en conséquence.

La figure 4 illustre une variante de réalisation du dispositif selon l'invention où la paroi rigide 21 est une simple plaque fixée directement à la structure 26 au moyen d'un support formant cadre de montage 110. Des ouvertures 112 sont prévues dans le cadre 110, afin que la pression hydrostatique extérieure puisse agir sur la face 29 du dispositif. La face 29 appartient à un élément souple de fermeture qui enveloppe la mousse 20 et qui est collé de façon étanche contre la paroi 21.

L'invention n'est pas limitée au cas d'un dispositif à réflexion d'onde entièrement passif. Dans certains cas, un dispositif réflecteur mou peut être muni par exemple d'un feuillet de matériau pié- zoélectrique 31 placé entre électrodes pour réaliser la fonction transducteur à l'émission ou à la réception. Cette variante est illustrée sur la figure 5.

Les dispositifs réflecteurs précédemment décrits sont particulièrement bien adaptés à la réalisation d'antennes d'écoute passive qui comportent un ou plusieurs hydrophones. Dans une antenne de ce type, les hydrophones sont situés en face d'une surface réflectrice composée d'un ensemble de dispositifs tels que décrits précédemment. La plus courte distance séparant chaque hydrophone de la surface réflectrice est avantageusement égale à À/4 où À est la longueur d'onde correspondant à la fréquence centrale de la bande d'écoute des hydrophones.

La figure 6 illustre un exemple de disposition des réflecteurs 41 et d'hydrophones 40, dans une antenne d'écoute passive utilisant une surface réflectrice de forme cylindrique. Dans l'exemple de la figure 6, les réflecteurs 41 ont une surface réflectrice élémentaire de forme carrée et les hydrophones 40 sont situés à l'aplomb du centre de symétrie de chaque surface élémentaire. Le réflecteurs 41 sont maintenus jointivement sur une embase au moyen d'étriers 42 maintenus par des tirants 43, par exemple en acier.

La figure 7 est une vue en coupe du dispositif de la figure 6. L'embase 26 de l'antenne étant par exemple cylindrique, les réflecteurs 41 sont courbés pour épouser la structure et sont maintenus jointivement au moyen d'étriers 42 retenus par des tirants d'acier 43 sur l'embase 26. Des trous 45 permettent à l'eau d'exercer la pression hydrostatique sur les faces 29 des dispositifs réflecteurs selon l'invention.

La figure 8 illustre un exemple de disposition analogue à celui de la figure 6, mais où les réflecteurs 41 sont triangulaires. Il est évident que d'autres dispositions de réflecteurs et d'hydrophones peuvent être adoptées.

## Revendications

1. Dispositif à réflexion d'ondes acoustiques selon une interface (24) séparant un volume de matériau (20) viscoélastique à alvéoles gazeuses d'une paroi rigide formée d'un matériau (21) perméable auxdites ondes acoustiques qui sert à isoler ce volume du milieu fluide extérieur à densité supérieure, cette paroi étant portée par un support rigide (26), caractérisé en ce qu'il comprend en outre un élément souple de fermeture (30) coopérant avec ladite paroi rigide pour assurer l'étanchéité dudit dispositif tout en transmettant audit volume la pression hydrostatique extérieure, afin d'empêcher la déformation et le changement de position de l'interface (24) dont la forme est imposée par ladite paroi rigide (21).

2. Dispositif selon la revendication 1, caractérisé par le fait que ladite paroi (21) comporte un rebord (28) de façon à former un boîtier ouvert.

3. Dispositif selon l'une quelconque des revendications 1 ou 2, caractérisé par le fait que le matériau viscoélastique déformable (20) est une mousse viscoélastique en caoutchouc, chlorure de polyvinyle, polyéthylène ou acétate d'éthylène et de vinyle (EVA).

4. Dispositif selon l'une quelconque des revendications 1 à 3, caractérisé par le fait que l'élément souple de fermeture (30) est une membrane de matériau élastomère.

5. Dispositif selon l'une quelconque des revendications 1 à 4, caractérisé par ie-fait que l'élément de fermeture (30) entoure complètement ledit dispositif.

6. Dispositif selon l'une quelconque des revendications 1 à 5, caractérisé par le fait que la paroi rigide (21) est réalisée en métal.

7. Dispositif selon l'une quelconque des revendications 1 à 5, caractérisé par le fait que la paroi rigide (21) est faire d'un matériau organique de synthèse.

8. Dispositif selon l'une quelconque des revendications 1 à 7, caractérisé par le fait que la face externe (29) de l'élément de fermeture (30) est reliée au support (26) par des entretoises (25) laissant accéder l'eau de mer à cette face externe (29).

9. Dispositif selon l'une quelconque des revendications 1 à 8, caractérisé en ce que à la plus basse fréquence des ondes acoustiques à réfléchir, l'impédance acoustique par unité de surface du fluide est supérieure à l'impédance acoustique manifestée par le volume de mousse viscoélastique à alvéoles gazeuses.

10. Dispositif selon l'une quelconque des revendications précédentes, caractérisé en ce qu'il comporte un élément transducteur piézoélectri- que (31) contigü à la paroi rigide (21).

11. Antenne d'écoute passive caractérisée en ce qu'elle comporte au moins au dispositif selon l'une quelconque des revendications précédentes.

## Patentansprüche

1. Vorrichtung zum Reflektieren akustischer Wellen an einer Grenzschicht (24), die ein Volumen aus viskoelastischem Material (20) mit gasgefüllten Zellen gegen eine starre Wand (21) aus einem für die akustischen Wellen durchlässigen Material abgrenzt, wobei diese Wand der Isolierung des Volumens gegen das äußere Fluidmilieu mit höherer Dichte dient und von einem starren Träger (26) getragen wird, dadurch gekennzeichnet, daß sie außerdem ein nachgiebiges Verschlußelement (30) aufweist, das mit der starren Wand in Hinblick auf die Dichtheit der Vorrichtung zusammenwirkt und zugleich dem Volumen den äußeren hydrostatischen Druck mitteilt, um die Verformung und die Lageveränderung der Grenzschicht (24) zu verhindern, deren Form durch die starre Wand (21) vorgegeben ist.

2. Vorrichtung nach Anspruch 1, dadurch gekennzeichnet, daß die Wand (21) einen hochstehenden Rand (28) besitzt und somit eine offene Dose bildet.

3. Vorrichtung nach einem beliebigen der Ansprüche 1 oder 2, dadurch gekennzeichnet, daß das verformbare viskoelastische Material (20) ein viskoelastischer Schaum aus Kautschuk, Polyvinylchlorid, Polyäthylen oder Äthylen-Vinylacetat (EVA) ist.

4. Vorrichtung nach einem beliebigen der Ansprüche 1 bis 3, dadurch gekennzeichnet, daß das nachgiebige Verschlußelement (30) eine Membran aus einem Elastomermaterial ist.

5. Vorrichtung nach einem beliebigen der Ansprüche 1 bis 4, dadurch gekennzeichnet, daß das Verschlußelement (30) die Vorrichtung vollständig umgibt.

6. Vorrichtung nach einem beliebigen der Ansprüche 1 bis 5, dadurch gekennzeichnet, daß die starre Wand (21) aus Metall ist.

7. Vorrichtung nach einem beliebigen der Ansprüche 1 bis 5, dadurch gekennzeichnet, daß die starre Wand (21) aus einem organischen Kunststoff ist.

8. Vorrichtung nach einem beliebigen der Ansprüche 1 bis 7, dadurch gekennzeichnet, daß die äußere Oberfläche (29) des Verschlußelements (30) über-Abstandsstücke (25) mit dem Träger (26) verbunden ist, so daß Meereswasser an diese äußere Oberfläche (29) gelangen kann.

9. Vorrichtung nach einem beliebigen der Ansprüche 1 bis 8, dadurch gekennzeichnet, daß die akustische Impedanz pro Flächeneinheit des Fluids bei der niedrigsten Frequenz der zu reflektierenden akustischen Welle größer als die akustische Impedanz ist, die vom Volumen aus viskoeleastischem Schaum mit gasgefüllten Zellen manifestiert wird.

10. Vorrichtung nach einem beliebigen der vorhergehenden Ansprüche, dadurch gekennzeichnet, daß sie ein piezoelektrisches Transduktorelement (31) aufweist, das an die starre Wand (21) angrenzt.

11. Passive Lauschantenne, dadurch gekennzeichnet, daß sie mindestens eine Vorrichtung nach einem der vorherigen Ansprüche enthält.

## Claims

1. A device for reflecting acoustic waves from an interface (24) separating a volume of viscoelastic material (20) having gas cells from a rigid wall made of a material (21) which is permeable to said acoustic waves, and intended to isolate this volume from the outer fluid medium with higher density, this wall being supported by a rigid support (26), characterized in that it further comprises a flexible closing element (30) cooperating with said rigid wall in order to ensure the sealing of said device while transmitting to said volume the outer hydrostatic pressure for preventing the deformation and the change of position of the interface (24), the shape of which is imposed by said rigid wall (21).

2. A device according to claim 1, characterized in that said wall (21) is provided with a rim (28) for constituting an open case.

3. A device according to any one of claims 1 or 2, characterized in that the deformable viscoelastic material (20) is a viscoelastic foam made of caoutchouc, polyvinylchloride polyethylene or ethylene-vinyl acetate (EVA).

4. A device according to any one of claims 1 to 3, characterized in that the flexible closing element (30) is a diaphragm made of an elastomer material.

5. A device according to any one of claims 1 to 4, characterized in that the closing element (30) completely surrounds said device.

6. A device according to any one of claims 1 to 5, characterized in that the rigid wall (22) is a metallic wall.

7. A device according to any one of claims 1 to 5, characterized in that the rigid wall (21) is made of an organic synthetic material.

8. A device according to any one of claims 1 to 7, characterized in that the outer surface (29) of the closing element (30) is connected to the support (26) through distance pieces (25) allowing the sea water to get in contact with this outer surface (29).

9. A device according to any one of claims 1 to 8, characterized in that, at the lowest frequency of the acoustic waves to be reflected, the acoustic impedance per surface unit of the fluid is higher than the acoustic impedance shown by the volume of viscoelastic foam with gas cells.

10. A device according to any one of the preceding claims, characterized in that it comprises a piezoelectric transducer element (31) attached to the rigid wall (21).

11. A passive listening antenna characterized in that it comprises at least one device according to any one of the preceding claims.
